# FASCICULE DE BREVET EUROPEEN

(11) **EP 3 473 753 B1**
(45) Date de publication et mention de la délivrance du brevet: **22.12.2021**
(21) Numéro de dépôt: 18201623.8
(22) Date de dépôt: 19.10.2018
(51) Int. Cl.: D01G 15/80

(54) **DISPOSITIF DE CARDAGE COMPRENANT UN DISPOSITIF DE NETTOYAGE DE PEIGNEUR**
KARDIERVORRICHTUNG, DIE EINE REINIGUNGSVORRICHTUNG DES WOLLKÄMMERS UMFASST
CARDING DEVICE COMPRISING A DEVICE FOR CLEANING DOFFER

(30) Priorité: 20.10.2017 FR 1759940
(43) Date de publication de la demande: 24.04.2019
(73) Titulaire: Eco-Technilin SAS, 76190 Valliquerville (FR)
(72) Inventeur: BEHLOULI, Karim, 76170 Lillebonne (FR)
(74) Mandataire: Cabinet Chaillot

(56) Documents cités:
- DE-C- 64 660
- JP-U- H0 622 370
- US-A- 372 771
- US-A- 977 191

## Description

La présente invention concerne le domaine du cardage, et porte en particulier sur un dispositif de cardage comprenant un dispositif de nettoyage de peigneur.

Alimentées en fibres brutes, les machines de cardage fournissent un voile non-tissé dont les impuretés (telles que les fibres courtes et les poussières) sont éliminées.

Une machine de cardage classique comporte un tambour principal doté d'un revêtement hérissé de pointes pour l'opération de cardage proprement dite et alimenté en fibres brutes par l'intermédiaire d'un cylindre alimentaire, et un peigneur qui est un cylindre positionné contre le tambour principal et configuré pour récupérer les fibres travaillées sur le tambour principal afin de créer un voile non tissé.

Les fibres délicates telles que les fibres naturelles et les fibres de verre ont tendance à casser et à larguer de la poussière et des impuretés lors du processus de cardage. Cette poussière et ces impuretés se mettent au fond des garnitures des différents cylindres de la machine de cardage, ce qui est particulièrement pénalisant en ce qui concerne la garniture du peigneur. En effet, le peigneur, qui est le cylindre qui permet la création du voile, est l'élément essentiel concernant la qualité du produit. Lorsque la garniture du peigneur s'encrasse, notamment avec la poussière et/ou des impuretés, dans le cadre du cardage de fibres délicates, le voile produit est inhomogène et présente des trous. Il est alors nécessaire d'arrêter la ligne de production pour nettoyer le peigneur.

Les documents US 977 191 A, US 327 771 A et JP H06 22370 U divulguent un dispositif de cardage selon l'état antérieur de la technique.

La présente invention vise à résoudre les inconvénients de l'état antérieur de la technique, en proposant un dispositif de cardage comprenant un dispositif de nettoyage de peigneur, ledit dispositif de nettoyage de peigneur permettant un nettoyage automatique et permanent du peigneur du dispositif de cardage, ce qui permet de créer un voile de qualité supérieure, et ce qui permet une augmentation de la production avec moins d'arrêts de ligne pour cause de nettoyage.

La présente invention a donc pour objet un dispositif de cardage, comprenant un tambour principal et un peigneur d'axe parallèle à celui du tambour principal et positionné contre le tambour principal et en aval du tambour principal dans le sens de circulation des fibres, le sens de rotation du peigneur étant opposé à celui du tambour principal, caractérisé par le fait que le dispositif de cardage comprend en outre un dispositif de nettoyage de peigneur comprenant un cylindre de récupération de poussières d'axe parallèle à celui du tambour principal et positionné contre le peigneur et un cylindre nettoyeur d'axe parallèle à celui du tambour principal et positionné à la fois contre le cylindre de récupération de poussières et contre le tambour principal, le sens de rotation du cylindre de récupération de poussières étant identique à celui du peigneur, et le sens de rotation du cylindre nettoyeur étant identique à celui du cylindre de récupération de poussières.

Le transfert de poussières et d'impuretés entre le cylindre de récupération de poussières et le cylindre nettoyeur se fait par un jeu d'angles sur les garnitures de ces cylindres.

Ainsi, le dispositif de nettoyage de peigneur permet un nettoyage automatique et permanent du peigneur du dispositif de cardage, ce qui permet de créer un voile de qualité supérieure homogène et sans trou.

Le cylindre de récupération de poussières est configuré pour récupérer les poussières présentes au fond de la garniture du peigneur, et le cylindre nettoyeur est configuré pour récupérer automatiquement et au fur et à mesure les poussières sur le cylindre de récupération de poussières pour ensuite les renvoyer sur le tambour principal.

Ainsi, les poussières et les impuretés contenues dans le fond de la garniture du peigneur sont emportées par le cylindre de récupération de poussières puis par le cylindre nettoyeur qui permet un nettoyage constant du cylindre de récupération de poussières, le tambour principal reprenant enfin ces poussières et impuretés.

Il est à noter que le dispositif de cardage pourrait également comprendre un cylindre alimentaire disposé contre le tambour principal en amont de celui-ci dans le sens de circulation des fibres, sans s'écarter du cadre de la présente invention.

Les axes des différents cylindres du dispositif de cardage sont entraînés en rotation par tout dispositif approprié, par exemple un ou plusieurs moteurs entraînant un ensemble de courroies.

Les sens de rotation des différents cylindres du dispositif de cardage permettent le passage automatique des poussières du peigneur au tambour principal.

Selon une caractéristique particulière de l'invention, le cylindre de récupération de poussières et le cylindre nettoyeur sont disposés au-dessus du peigneur.

Ainsi, cela permet de faciliter le passage des poussières du peigneur au tambour principal.

Selon une caractéristique particulière de l'invention, le cylindre de récupération de poussières possède une garniture souple ou rigide, de préférence souple.

Selon une caractéristique particulière de l'invention, le tambour principal, le peigneur et le cylindre nettoyeur possèdent chacun une garniture rigide. Le cylindre nettoyeur peut également avoir une garniture souple.

Selon une caractéristique particulière de l'invention, la garniture de chacun du tambour principal et du cylindre nettoyeur possède des dents inclinées dans le sens de rotation de l'élément associé, et la garniture de chacun du cylindre de récupération de poussières et du peigneur possède des dents inclinées dans le sens opposé au sens de rotation de l'élément associé.

Avantageusement, les dents de la garniture du cylindre de récupération de poussières sont plus longues que les dents de la garniture du peigneur, pour au minimum pénétrer le haut des dents de la garniture du peigneur pour nettoyer celles-ci.

Avantageusement, les dents de la garniture du cylindre nettoyeur sont plus longues que les dents de la garniture du cylindre de récupération de poussières, pour au minimum pénétrer le haut des dents de la garniture du cylindre de récupération de poussières pour nettoyer celles-ci.

Ainsi, les dents des garnitures du tambour principal sont inclinées dans le sens de circulation des fibres.

Selon une caractéristique particulière de l'invention, le dispositif de cardage comprend en outre un cylindre détacheur positionné contre le peigneur et en aval du peigneur dans le sens de circulation des fibres.

Ainsi, le cylindre détacheur est configuré pour détacher le voile de non-tissé à partir du peigneur.

Selon une caractéristique particulière de l'invention, le diamètre du peigneur est inférieur à celui du tambour principal.

Selon une caractéristique particulière de l'invention, le diamètre du cylindre de récupération de poussières est inférieur à celui du peigneur.

Selon une caractéristique particulière de l'invention, le diamètre du cylindre nettoyeur est inférieur à celui du cylindre de récupération de poussières.

A titre d'exemple non limitatif, le diamètre du tambour principal peut être compris entre 1200 et 1500 mm, le diamètre du peigneur peut être compris entre 500 et 700 mm, le diamètre du cylindre de récupération de poussières peut être compris entre 200 et 350 mm, et le diamètre du cylindre nettoyeur peut être compris entre 100 et 200 m.

Il est bien entendu que ces dimensions ne sont données qu'à titre d'exemple, l'homme du métier sachant adapter les dimensions des différents éléments en fonction du voile de non-tissé à obtenir.

Selon une caractéristique particulière de l'invention, la vitesse de rotation du cylindre nettoyeur est supérieure est à celle du cylindre de récupération de poussières et inférieure à celle du tambour principal.

Ainsi, la vitesse supérieure du cylindre nettoyeur par rapport au cylindre de récupération de poussières permet de récupérer davantage de poussières sur le cylindre de récupération de poussières. De plus, la vitesse du cylindre nettoyeur n'est jamais supérieure à celle du tambour principal afin de permettre la récupération des poussières par le tambour principal.

A titre d'exemple non limitatif, la vitesse de rotation du tambour principal peut être comprise entre 750 et 1100 tour/min, la vitesse de rotation du peigneur peut être comprise entre 20 et 250 tour/min, la vitesse de rotation du cylindre de récupération de poussières peut être comprise entre 50 et 300 tour/min, la vitesse de rotation du cylindre nettoyeur peut être comprise entre 50 et 400 tour/min, et la vitesse de rotation du cylindre détacheur peut être comprise entre 50 et 400 tour/min.

Il est bien entendu que ces vitesses ne sont données qu'à titre d'exemple, l'homme du métier sachant adapter les vitesses de rotation des différents éléments en fonction du voile de non-tissé à obtenir.

L'invention a également pour objet une machine de cardage, caractérisée par le fait qu'elle comprend un dispositif de cardage tel que défini ci-dessus, dont le tambour principal est alimenté par un cylindre alimentaire.

Pour mieux illustrer l'objet de la présente invention, on va en décrire ci-après, à titre illustratif et non limitatif, un mode de réalisation préféré, avec référence au dessin annexé.

Sur ce dessin :
- la Figure 1 est une vue schématique de côté d'un dispositif de cardage selon la présente invention.

Si l'on se réfère à la Figure 1, on peut voir qu'il y est représenté un dispositif de cardage 1 selon la présente invention.

Le dispositif de cardage 1 comprend un tambour principal 2 et un peigneur 3 d'axe parallèle à celui du tambour principal 2 et positionné contre le tambour principal 2 et en aval du tambour principal 2 dans le sens de circulation des fibres, le sens de rotation du peigneur 3 étant opposé à celui du tambour principal 2.

Le diamètre du peigneur 3 est inférieur à celui du tambour principal 2.

Le sens de circulation des fibres correspond au sens dans lequel circulent les fibres dans le dispositif de cardage 1, des fibres brutes étant amenées au tambour principal 2 et un voile de non-tissé sortant du peigneur 3.

Il est à noter que le dispositif de cardage 1 pourrait également comprendre un cylindre alimentaire disposé contre le tambour principal 2 et en amont de celui-ci dans le sens de circulation des fibres, sans s'écarter du cadre de la présente invention.

Le dispositif de cardage 1 comprend en outre un dispositif de nettoyage de peigneur 4 disposé au-dessus du peigneur 3 et permettant un nettoyage automatique et permanent du peigneur 3, ce qui permet de créer un voile de qualité supérieure homogène et sans trou.

Le dispositif de nettoyage de peigneur 4 comprend un cylindre de récupération de poussières 5 d'axe parallèle à celui du tambour principal 2 et positionné contre le peigneur 3 et un cylindre nettoyeur 6 d'axe parallèle à celui du tambour principal 2 et positionné à la fois contre le cylindre de récupération de poussières 5 et contre le tambour principal 2, le sens de rotation du cylindre de récupération de poussières 5 étant identique à celui du peigneur 3, et le sens de rotation du cylindre nettoyeur 6 étant identique à celui du cylindre de récupération de poussières 5.

Le diamètre du cylindre de récupération de poussières 5 est inférieur à celui du peigneur 3, et le diamètre du cylindre nettoyeur 6 est inférieur à celui du cylindre de récupération de poussières 5.

Les flèches 2a, 3a, 5a et 6a représentent respectivement le sens de rotation du tambour principal 2, du peigneur 3, du cylindre de récupération de poussières 5 et du cylindre nettoyeur 6.

Le cylindre de récupération de poussières 5 est configuré pour récupérer les poussières et impuretés présentes au fond de la garniture du peigneur 3, et le cylindre nettoyeur 6 est configuré pour récupérer automatiquement et au fur et à mesure les poussières présentes sur le cylindre de récupération de poussières 5 pour ensuite les renvoyer sur le tambour principal 2.

Ainsi, les poussières et impuretés contenues dans le fond de la garniture du peigneur 3 sont emportées par le cylindre de récupération de poussières 5 puis par le cylindre nettoyeur 6 qui permet un nettoyage constant du cylindre de récupération de poussières 5, le tambour principal 2 reprenant enfin ces poussières et impuretés, les sens de rotation des différents cylindres du dispositif de cardage 1 permettant le passage automatique des poussières du peigneur 3 au tambour principal 2.

Il est à noter que les axes des différents cylindres du dispositif de cardage 1 sont entraînés en rotation par un ou plusieurs moteurs, directement ou par l'intermédiaire d'une ou plusieurs courroies et/ou d'un ou plusieurs engrenages ou par tout système d'entraînement approprié (non représenté à la Figure 1 pour ne pas surcharger le dessin).

Le cylindre de récupération de poussières 5 possède une garniture souple ou rigide pour récupérer les poussières et impuretés au fond de la garniture du peigneur 3.

Le tambour principal 2, le peigneur 3 et le cylindre nettoyeur 6 possèdent quant à eux une garniture rigide uniquement.

La garniture du tambour principal 2 et du cylindre nettoyeur 6 possède des dents, respectivement 2b et 6b, inclinées dans le sens de rotation du cylindre associé. La garniture de chacun du cylindre de récupération de poussières 5 et du peigneur 3 possède des dents, respectivement 5b et 3b, inclinées dans le sens opposé au sens de rotation du cylindre associé.

Les dents 2b de la garniture du tambour principal 2 sont ainsi inclinées dans le sens de circulation des fibres, tandis que les dents 6b des garnitures du cylindre de récupération de poussières 5 et du cylindre nettoyeur 6 sont inclinées dans le sens de circulation des poussières.

La vitesse de rotation du cylindre nettoyeur 6 est supérieure est à celle du cylindre de récupération de poussières 5, afin de récupérer davantage de poussières sur le cylindre de récupération de poussières 5, et est inférieure à celle du tambour principal 2, afin de permettre la récupération des poussières par le tambour principal 2.

Le dispositif de cardage 1 comprend en outre un cylindre détacheur 7 positionné contre le peigneur 3 et en aval du peigneur 3 dans le sens de circulation des fibres, ledit cylindre détacheur 7 étant configuré pour détacher le voile de non-tissé à partir du peigneur 3.

## Revendications

1. - Dispositif de cardage (1), comprenant un tambour principal (2) et un peigneur (3) d'axe parallèle à celui du tambour principal (2) et positionné contre le tambour principal (2) et en aval du tambour principal (2) dans le sens de circulation des fibres, le sens de rotation du peigneur (3) étant opposé à celui du tambour principal (2), **caractérisé par le fait que** le dispositif de cardage (1) comprend en outre un dispositif de nettoyage de peigneur (4) comprenant un cylindre de récupération de poussières (5) d'axe parallèle à celui du tambour principal (2) et positionné contre le peigneur (3) et un cylindre nettoyeur (6) d'axe parallèle à celui du tambour principal (2) et positionné à la fois contre le cylindre de récupération de poussières (5) et contre le tambour principal (2), le sens de rotation du cylindre de récupération de poussières (5) étant identique à celui du peigneur (3), et le sens de rotation du cylindre nettoyeur (6) étant identique à celui du cylindre de récupération de poussières (5), le cylindre de récupération de poussières étant configuré pour récupérer les poussières présentes au fond de la garniture du peigneur, et le cylindre nettoyeur étant configuré pour récupérer automatiquement et au fur et à mesure les poussières sur le cylindre de récupération de poussières pour ensuite les renvoyer sur le tambour principal.

2. - Dispositif de cardage (1) selon la revendication 1, **caractérisé par le fait que** le cylindre de récupération de poussières (5) et le cylindre nettoyeur (6) sont disposés au-dessus du peigneur (3).

3. - Dispositif de cardage (1) selon la revendication 1 ou 2, **caractérisé par le fait que** le cylindre de récupération de poussières (5) possède une garniture souple ou rigide.

4. - Dispositif de cardage (1) selon l'une des revendications 1 à 3, **caractérisé par le fait que** le tambour principal (2), le peigneur (3) et le cylindre nettoyeur (6) possèdent chacun une garniture rigide.

5. - Dispositif de cardage (1) selon la revendication 3 ou 4, **caractérisé par le fait que** la garniture du tambour principal (2) possède des dents (2b) inclinées dans le sens de rotation du tambour principal (2), la garniture du cylindre nettoyeur (6) possède des dents (6b) inclinées dans le sens de rotation du cylindre nettoyeur (6), la garniture du cylindre de récupération de poussières (5) possède des dents (5b) inclinées dans le sens opposé au sens de rotation du cylindre de récupération de poussières (5), et la garniture du peigneur (3) possède des dents (3b) inclinées dans le sens opposé au sens de rotation du peigneur (3).

6. - Dispositif de cardage (1) selon l'une des revendications 1 à 5, **caractérisé par le fait que** le dispositif de cardage (1) comprend en outre un cylindre détacheur (7) positionné contre le peigneur (3) et en aval du peigneur (3) dans le sens de circulation des fibres.

7. - Dispositif de cardage (1) selon l'une des revendications 1 à 6, **caractérisé par le fait que** le diamètre du peigneur (3) est inférieur à celui du tambour principal (2).

8. - Dispositif de cardage (1) selon l'une des revendications 1 à 7, **caractérisé par le fait que** le diamètre du cylindre de récupération de poussières (5) est inférieur à celui du peigneur (3).

9. - Dispositif de cardage (1) selon l'une des revendications 1 à 8, **caractérisé par le fait que** le diamètre du cylindre nettoyeur (6) est inférieur à celui du cylindre de récupération de poussières (5).

10. - Dispositif de cardage (1) selon l'une des revendications 1 à 9, **caractérisé par le fait que** la vitesse de rotation du cylindre nettoyeur (6) est supérieure est à celle du cylindre de récupération de poussières (5) et inférieure à celle du tambour principal (2) .

11. - Machine de cardage, **caractérisée par le fait qu'**elle comprend un dispositif de cardage (1) selon l'une des revendications 1 à 10, dont le tambour principal est alimenté par un cylindre alimentaire.

## Patentansprüche

1. - Kardiervorrichtung (1) mit einer Haupttrommel (2) und einem Abnehmer (3), dessen Achse parallel zu derjenigen der Haupttrommel (2) verläuft und der gegen die Haupttrommel (2) und stromabwärts der Haupttrommel (2) in Richtung des Faserflusses angeordnet ist, wobei die Drehrichtung des Abnehmers (3) derjenigen der Haupttrommel (2) entgegengesetzt ist, **dadurch gekennzeichnet, dass** die Kardiervorrichtung (1) außerdem eine Abnehmerreinigungsvorrichtung (4) umfasst, die einen Staubsammelzylinder (5) mit einer Achse parallel zu derjenigen der Haupttrommel (2), der gegen den Abnehmer (3) positioniert ist, und einen Reinigungszylinder (6) mit einer Achse parallel zu derjenigen der Haupttrommel (2), der sowohl gegen den Staubsammelzylinder (5) als auch gegen die Haupttrommel (2) positioniert ist, umfasst, wobei die Drehrichtung des Staubsammelzylinders (5) mit der des Abnehmers (3) identisch ist und die Drehrichtung des Reinigungszylinders (6) mit der des Staubsammelzylinders (5) identisch ist, wobei der Staubsammelzylinder so konfiguriert ist, dass er den am Boden der Auskleidung des Abnehmers vorhandenen Staub auffängt, und der Reinigungszylinder so konfiguriert ist, dass er den Staub automatisch und fortschreitend auf dem Staubsammelzylinder auffängt, um ihn dann zur Haupttrommel zurückzuführen.

2. - Kardiervorrichtung (1) nach Anspruch 1, **dadurch gekennzeichnet, dass** der Staubsammelzylinder (5) und der Reinigungszylinder (6) oberhalb des Abnehmers (3) angeordnet sind.

3. - Kardiervorrichtung (1) nach Anspruch 1 oder 2, **dadurch gekennzeichnet, dass** der Staubsammelzylinder (5) eine flexible oder starre Auskleidung aufweist.

4. - Kardiervorrichtung (1) nach einem der Ansprüche 1 bis 3, **dadurch gekennzeichnet, dass** die Haupttrommel (2), der Abnehmer (3) und der Reinigungszylinder (6) jeweils eine starre Auskleidung aufweisen.

5. - Kardiervorrichtung (1) nach Anspruch 3 oder 4, **dadurch gekennzeichnet, dass** die Auskleidung der Haupttrommel (2) in Drehrichtung der Haupttrommel (2) geneigte Zähne (2b) aufweist, die Auskleidung des Reinigungszylinders (6) in Drehrichtung des Reinigungszylinders (6) geneigte Zähne (6b) aufweist, die Auskleidung des Staubsammelzylinders (5) Zähne (5b) aufweist, die in der Richtung entgegen der Drehrichtung des Staubsammelzylinders (5) geneigt sind, und die Auskleidung des Abnehmers (3) Zähne (3b) aufweist, die in der Richtung entgegen der Drehrichtung des Abnehmers (3) geneigt sind.

6. - Kardiervorrichtung (1) nach einem der Ansprüche 1 bis 5, **dadurch gekennzeichnet, dass** die Kardiervorrichtung (1) ferner einen Abziehzylinder (7) umfasst, die gegen den Abnehmer (3) und stromabwärts des Abnehmers (3) in Richtung des Faserflusses angeordnet ist.

7. - Kardiervorrichtung (1) nach einem der Ansprüche 1 bis 6, **dadurch gekennzeichnet, dass** der Durchmesser des Abnehmers (3) kleiner ist als der der Haupttrommel (2).

8. - Kardiervorrichtung (1) nach einem der Ansprüche 1 bis 7, **dadurch gekennzeichnet, dass** der Durchmesser des Staubsammelzylinders (5) kleiner ist als der des Abnehmers (3) .

9. - Kardiervorrichtung (1) nach einem der Ansprüche 1 bis 8, **dadurch gekennzeichnet, dass** der Durchmesser des Reinigungszylinders (6) kleiner ist als der des Staubsammelzylinders (5).

10. - Kardiervorrichtung (1) nach einem der Ansprüche 1 bis 9, **dadurch gekennzeichnet, dass** die Drehzahl des Reinigungszylinders (6) höher ist als die des Staubsammelzylinders (5) und niedriger als die der Haupttrommel (2).

11. - Kardiermaschine, **dadurch gekennzeichnet, dass** sie eine Kardiervorrichtung (1) nach einem der Ansprüche 1 bis 10 umfasst, deren Haupttrommel von einem Speisezylinder gespeist wird.

## Claims

1. - Carding device (1), comprising a main drum (2) and a doffer (3) with an axis parallel to that of the main drum (2) and positioned against the main drum (2) and downstream of the main drum (2) in the direction of fibre flow, the direction of rotation of the doffer (3) being opposite that of the main drum (2), **characterized in that** the carding device (1) further comprises a doffer cleaning device (4) comprising a dust collection cylinder (5) with an axis parallel to that of the main drum (2) and positioned against the doffer (3) and a cleaning cylinder (6) with an axis parallel to that of the main drum (2) and positioned both against the dust collection cylinder (5) and against the main drum (2), the direction of rotation of the dust collection cylinder (5) being identical to that of the doffer (3), and the direction of rotation of the cleaning cylinder (6) being identical to that of the dust collection cylinder (5), the dust collection cylinder being configured to collect the dust present at the bottom of the doffer lining, and the cleaning cylinder being configured to automatically and progressively collect the dust on the dust collection cylinder in order to then return it to the main drum.

2. - Carding device (1) according to claim 1, **characterized in that** the dust collection cylinder (5) and the cleaning cylinder (6) are arranged above the doffer (3).

3. - Carding device (1) according to claim 1 or 2, **characterized in that** the dust collection cylinder (5) has a flexible or rigid lining.

4. - Carding device (1) according to one of the claims 1 to 3, **characterized in that** the main drum (2), the doffer (3) and the cleaning cylinder (6) each have a rigid lining.

5. - Carding device (1) according to claim 3 or 4, **characterized in that** the lining of the main drum (2) has teeth (2b) inclined in the direction of rotation of the main drum (2), the lining of the cleaning cylinder (6) has teeth (6b) inclined in the direction of rotation of the cleaning cylinder (6), the lining of the dust collection cylinder (5) has teeth (5b) inclined in the direction opposite to the direction of rotation of the dust collection cylinder (5), and the lining of the doffer (3) has teeth (3b) inclined in the direction opposite to the direction of rotation of the doffer (3) .

6. - Carding device (1) according to one of the claims 1 to 5, **characterized in that** the carding device (1) further comprises a detaching cylinder (7) positioned against the doffer (3) and downstream of the doffer (3) in the direction of fibre flow.

7. - Carding device (1) according to one of the claims 1 to 6, **characterized in that** the diameter of the doffer (3) is smaller than that of the main drum (2).

8. - Carding device (1) according to one of the claims 1 to 7, **characterized in that** the diameter of the dust collection cylinder (5) is smaller than that of the doffer (3) .

9. - Carding device (1) according to one of the claims 1 to 8, **characterized in that** the diameter of the cleaning cylinder (6) is smaller than that of the dust collection cylinder (5).

10. - Carding device (1) according to one of the claims 1 to 9, **characterized in that** the rotation speed of the cleaning cylinder (6) is higher than that of the dust collection cylinder (5) and lower than that of the main drum (2) .

11. - Carding machine, **characterized in that** it comprises a carding device (1) according to one of the claims 1 to 10, the main drum of which is fed by a feeding cylinder.
